# FASCICULE DE BREVET EUROPEEN

(11) **EP 0 872 874 B1**
(45) Date de publication et mention de la délivrance du brevet: **18.12.2002**
(21) Numéro de dépôt: 98400930.8
(22) Date de dépôt: 15.04.1998
(51) Int. Cl.: H01J 47/00, H01J 47/02

(54) **Détecteur de particules à électrodes multiples et procédé de fabrication de ce détecteur**
Mehrelektroden-Partikeldetektor und Herstellungsverfahren desselben
Multiple electrode particle detector and manufacturing procedure of same detector

(30) Priorité: 15.04.1997 FR 9704617
(43) Date de publication de la demande: 21.10.1998
(73) Titulaire: COMMISSARIAT A L'ENERGIE ATOMIQUE, 75015 Paris (FR); BIOSPACE INSTRUMENTS, 75013 Paris (FR)
(72) Inventeur: Charpak, Georges, 75005 Paris (FR); Giomataris, Ioannis, 78000 Versailles (FR); Rebourgeard, Philippe, 75015 Paris (FR); Robert, Jean-Pierre, 91430 Igny (FR)
(74) Mandataire: Poulin, Gérard

(56) Documents cités:
- EP-A- 0 622 826
- GB-A- 2 141 577
- GIOMATARIS Y ET AL: "MICROMEGAS: a high-granularity position-sensitive gaseous detector for high particle-flux environments" NUCLEAR INSTRUMENTS & METHODS IN PHYSICS RESEARCH, SECTION A (ACCELERATORS, SPECTROMETERS, DETECTORS AND ASSOCIATED EQUIPMENT), 21 JUNE 1996, ELSEVIER, NETHERLANDS, vol. 376, no. 1, pages 29-35, XP002050622 ISSN 0168-9002
- PATENT ABSTRACTS OF JAPAN vol. 008, no. 025 (E-225), 2 février 1984 & JP 58 188030 A (FUJITSU KK), 2 novembre 1983

## Description

### DOMAINE TECHNIQUE

La présente invention concerne un détecteur de particules à électrodes multiples ainsi qu'un procédé de fabrication de ce détecteur.

Elle s'applique notamment en physique des particules ainsi qu'en médecine et en biologie, dans le domaine de l'imagerie des rayons β et dans le domaine de l'imagerie des rayons X.

### ÉTAT DE LA TECHNIQUE ANTÉRIEURE

On connaît un détecteur de position, à haute résolution, de hauts flux de particules ionisantes (plus de 10⁸ particules par mm² et par seconde) par les documents suivants :
(1) Demande de brevet français n°9511928 du 11 Octobre 1995
(2) MICROMEGAS : a high-granularity position-sensitive gazeous detector for high particle-flux environments, Y. Giomataris, Ph. Rebourgeard, J.P. Robert, G. Charpak - Nuclear Instruments and Methods in Physics Research A 376 (1996) 29-35.
(3) Article publié dans la revue « Les défis du CEA », n°52, novembre 1996, page 6.

La figure 1 est une vue en perspective schématique et partielle d'un mode de réalisation particulier de ce détecteur connu.

Le détecteur représenté sur la figure 1 comprend :
- une enceinte à gaz 2, et
- trois électrodes planes 4, 6 et 8 contenues dans l'enceinte 2, qui sont parallèles les unes aux autres.

Lorsque les particules ionisantes à détecter, telles que la particule dont la trajectoire est matérialisée par la flèche 12, traversent l'enceinte 2, elles rencontrent successivement l'électrode 4, l'électrode 6 puis l'électrode 8.

L'électrode 6 constitue la cathode du détecteur tandis que l'électrode 8 constitue l'anode de ce détecteur.

L'électrode 4, dont la structure importe peu (ce peut être par exemple une grille), et la cathode 6 du détecteur de la figure 1 délimitent un espace appelé « espace de conversion ».

La cathode 6 et l'anode 8 du détecteur délimitent, quant à elles, un espace appelé "espace d'amplification".

L'anode 8 du détecteur comprend un ensemble d'anodes élémentaires 14 formées sur un support électriquement isolant 16 et espacées les unes des autres.

Dans l'exemple représenté sur la figure 1, ces anodes élémentaires sont des bandes électriquement conductrices parallèles les unes aux autres.

La cathode 6 du détecteur de la figure 1 est une plaque mince électriquement conductrice, de faible épaisseur et percée de trous 18 de faible taille, cette cathode 6 formant ainsi une grille qui, compte tenu de la faible taille de ses trous, peut être appelée « micro-grille ».

Des moyens de polarisation non représentés sont aptes à porter l'électrode 4 à un potentiel HV1, la cathode 6 à un potentiel HV2 supérieur à HV1 et toutes les bandes conductrices 14 à un même potentiel HV3 supérieur à HV2.

Dans l'exemple représenté sur la figure 1, ces bandes conductrices 14 sont mises à la masse, le potentiel HV1 vaut -800 V et le potentiel HV2 vaut -500 V.

Les moyens de polarisation permettent de créer des champs électriques E1 et E2 respectivement dans l'espace de conversion et dans l'espace d'amplification.

La distance D entre la cathode 6 et le plan des bandes conductrices 14 est faible.

Elle est de l'ordre de 50 µm à 150 µm.

Dans l'exemple représenté, la distance D vaut 100 µm.

La distance entre l'électrode 4 et la cathode 6 est, quant à elle, beaucoup plus grande et vaut 3 mm dans l'exemple représenté.

De plus, le rapport R de l'intensité du champ électrique E2, créé dans l'espace d'amplification, à l'intensité du champ électrique E1, créé dans l'espace de conversion, est très grand devant 1 (supérieur à 10).

Dans l'exemple représenté sur la figure 1, les moyens de polarisation engendrent un champ de 50 kV/cm dans l'espace d'amplification et un champ de 1 kV/cm dans l'espace de conversion de sorte que ce rapport R est égal à 50.

Dans le détecteur de la figure 1, les bandes conductrices 14 sont des micro-pistes de cuivre de 150 µm de large et de 5 µm d'épaisseur (épaisseur très inférieure à D), qui sont formées par une technique classique de photogravure sur le substrat isolant 16, ces micro-pistes étant espacées les unes des autres de 320 µm.

La micro-grille 6 est formée par électrodéposition et a une épaisseur de l'ordre de 3 µm à 4 µm et des trous carrés de 15 µm x 15 µm avec un pas de 25 µm.

L'enceinte 2 du détecteur de la figure 1 est munie de moyens non représentés permettant d'y faire circuler un gaz approprié, par exemple un mélange Ar + 10% DME.

Comme on le verra mieux par la suite, ce gaz permet l'amplification d'électrons par un processus d'avalanche.

On précise à ce propos que les potentiels HV1 et HV2 sont choisis en fonction du gaz utilisé.

En variante, le gaz ne circule pas à travers l'enceinte 2 mais cette enceinte 2 est initialement remplie du gaz à la pression souhaitée.

Chacune des micro-pistes 14 est reliée à un amplificateur rapide non représenté, permettant d'amplifier les signaux électriques recueillis par cette micro-piste.

On explique ci-après le fonctionnement du détecteur de la figure 1.

Lorsqu'une particule ionisante 12 traverse l'espace de conversion défini par les électrodes 4 et 6, elle ionise le gaz qui se trouve dans l'espace de conversion et y crée environ une dizaine d'électrons primaires.

Sous l'effet du champ électrique existant dans cet espace, les électrons primaires ainsi créés par ionisation dérivent vers la micro-grille 6.

On a matérialisé par une flèche 27 la trajectoire de l'un de ces électrons sur la figure 1.

Ceux-ci traversent ensuite les ouvertures dont la micro-grille est pourvue et se dirigent vers l'anode 8.

Cette traversée de la micro-grille est facilitée par le rapport R élevé existant entre le champ créé dans l'espace de conversion et le champ créé dans l'espace d'amplification.

En effet, les lignes de champ sont déformées au voisinage de la micro-grille et les électrons sont focalisés vers le centre des trous de cette micro-grille.

Ils parviennent ainsi dans l'espace d'amplification avec une efficacité bien supérieure à la transparence optique de la micro-grille.

Pour des rapports de champs R suffisants, la transparence électronique devient proche de 100% et tous les électrons primaires parviennent dans l'espace d'amplification.

Après avoir traversé la micro-grille 6, ces électrons sont amplifiés par le processus bien connu d'avalanche grâce au champ élevé qui règne dans l'espace d'amplification (associé au mélange gazeux approprié, par exemple Ar + 10% DME).

Sur la figure 1, on a donné la référence 28 à l'avalanche associée à l'électron primaire dont la trajectoire porte la référence 27.

Les électrons sont collectés en quelques nanosecondes par les micro-pistes de l'anode et les ions dérivent rapidement vers la micro-grille.

On a montré qu'en 100 ns la quasi-totalité des ions était collectée par la micro-grille, libérant ainsi le détecteur pour une avalanche ultérieure.

La dérive des ions crée par induction une charge sur les micro-pistes de l'anode.

Ces micro-pistes dont le pas est de l'ordre de l'intervalle d'amplification permettent une localisation de l'avalanche.

Examinons maintenant les contraintes imposées à l'espace d'amplification.

D'une manière générale, le gain par avalanche électronique peut s'écrire :${\text{M = e}}^{\text{αD}}$ où α représente le premier coefficient de Townsend, caractéristique du mélange gazeux utilisé, qui dépend aussi du champ électrique E2 créé dans l'espace d'amplification, et D représente la distance entre la micro-grille et l'anode où s'effectue la multiplication.

Il est clair, compte tenu de la relation (1), que l'on doit s'assurer que D reste constant sur tout le détecteur afin d'obtenir une bonne uniformité de gain et une bonne résolution en énergie.

On peut préciser la contrainte imposée à D par un calcul simple.

Le champ d'amplification E2 est créé en appliquant une différence de potentiel V = HV3 - HV2 entre le plan de l'anode et la micro-grille.

Ce champ d'amplification vaut donc :$\text{E2 =} \frac{\text{V}}{\text{D}}$

Or, le coefficient de Townsend dépend de ce champ suivant la formule approchée :${\text{α = α0e}}^{\text{-E0/E2}}$ où α0 et E0 sont des constantes qui dépendent du mélange gazeux utilisé.

La combinaison des relations (1), (2) et (3) permet donc d'écrire :${\text{ln M = D.α0.e}}^{\text{-D.E0/V}}$

Dans le cas d'un mélange Ar+10%DME, on a mesuré α0=2710 cm⁻¹ et E0=54kV/cm.

Avec D=100 µm, la variation du gain M en fonction de V est sensiblement exponentielle lorsque V varie dans la gamme allant de 0,2kV à 0,5kV.

On peut aussi étudier comment varie le gain M avec la distance D pour une tension appliquée donnée.

On observe l'existence d'un extremum défini par :$\frac{\text{1}}{\text{M}} \text{·} \frac{\text{∂M}}{\text{∂D}} \text{= 0}$

En dérivant la relation (4), on montre que cet extremum a lieu pour$\text{D =} \frac{\text{V}}{\text{E0}}$

Pour cette valeur particulière, le gain du détecteur est insensible aux faibles variations de distance entre la micro-grille et l'anode.

Pour le mélange Ar+10%DME, cette valeur optimale est égale à 75 µm pour V=400V.

Il s'agit d'un point de fonctionnement particulièrement intéressant puisqu'il diminue la contrainte imposée au parallélisme entre la micro-grille et l'anode.

Néanmoins, il n'est pas toujours possible de se placer exactement à cette valeur.

Par exemple, pour le même mélange gazeux, si D=100 µm, on doit s'attendre à des variations relatives de gain de l'ordre de -3% par micromètre.

Il est donc essentiel, dans un détecteur du genre de celui de la figure 1, de maintenir rigoureusement constant l'espacement entre l'anode et la micro-grille afin de préserver l'uniformité et la résolution en énergie.

Ce problème de constance se trouve accru par le fait que la micro-grille est attirée vers l'anode sous l'effet du champ électrique d'amplification.

Cette attraction a tendance à déformer la micro-grille et peut modifier l'espace d'amplification si cette micro-grille n'est pas suffisamment maintenue.

Pour résoudre ce problème, on a préconisé l'emploi d'espaceurs électriquement isolants 29 (figure 2) constitués par des fibres de quartz ou de nylon dont le diamètre est égal à D(100 µm) et qui sont posées sur les micro-pistes 14 de l'anode, perpendiculairement à ces micro-pistes, et sont régulièrement espacées les unes des autres avec un pas Δ de l'ordre de 2 mm à 3 mm.

Cette solution a donné de bons résultats expérimentaux puisque des résolutions énergétiques de 14% ont été mesurées avec des rayons X de 5,9 keV, issus de la désintégration de ⁵⁵Fe, montrant ainsi que le gain (ou la distance D) est homogène sur des surfaces de plusieurs mm².

Cette solution présente néanmoins une première série d'inconvénients.

Tout d'abord, on doit remarquer que la mise en place des fibres les unes après les autres allonge significativement le temps de fabrication du détecteur et se prête donc assez mal à une réalisation industrielle.

Par ailleurs, du point de vue des performances physiques, on a pu mesurer que la zone proche des espaceurs présentait des caractéristiques dégradées en résolution énergétique à cause des perturbations du champ électrique au voisinage des fibres.

Si l'on suppose que, pour chaque fibre, la zone perturbée s'étend sur une distance de l'ordre d'un diamètre (D) de chaque côté de cette fibre, on trouve qu'une fraction 3D/Δ (c'est-à-dire environ 15%) de la surface du détecteur est affectée par la présence des espaceurs.

Cette perturbation ne se traduit cependant pas par une perte totale d'efficacité (des tests récents, avec des particules au minimum d'ionisation, ont montré que l'efficacité du détecteur était supérieure à 97%) mais elle dégrade la résolution énergétique au voisinage des espaceurs et risque de nuire à certaines applications du détecteur.

Précisons en outre que, jusqu'à présent, on a maintenu la micro-grille tendue sur les fibres pour maintenir constant l'espacement entre l'anode et la micro-grille qui, comme on l'a vu, a tendance à être plaquée contre l'anode par le très fort champ électrique d'amplification.

Pour ce faire, on tend la micro-grille sur un cadre électriquement isolant, ayant une épaisseur voisine de 2 mm et une largeur de 5 mm et présentant une bonne rigidité.

La micro-grille ainsi tendue est posée sur les fibres formant les espaceurs, la micro-grille étant alors comprise entre le cadre et ces fibres.

Bien que cette façon de faire permette de changer de micro-grille (l'ensemble cadre micro-grille étant amovible), elle conduit à une deuxième série d'inconvénients.

Il est en effet difficile d'assurer le parallélisme du plan de la micro-grille et du plan de l'anode.

Par exemple, lorsque le support ou substrat 16 utilisé est rigide et présente des défauts de planéité, le cadre de maintien de la micro-grille présentant lui même ses propres défauts et sa propre rigidité, il apparaît des zones où la distance entre la micro-grille et l'anode n'est plus égale à sa valeur nominale.

D'importantes diminutions du gain ont ainsi été constatées, la plupart du temps sur les bords du détecteur.

La partie centrale de ce dernier, loin du cadre de maintien, ne présente généralement aucun défaut car la micro-grille, tendue par le champ électrique, repose bien sur les fibres.

De plus, le fait de maintenir la micro-grille sur un cadre est peu compatible avec la diminution de matière souvent nécessaire aux applications en physique des hautes énergies et ne permet pas non plus de diminuer facilement l'espace de conversion.

### EXPOSÉ DE L'INVENTION

La présente invention a pour but de remédier aux inconvénients précédents et, plus généralement, d'empêcher une électrode flexible d'un détecteur de particules d'entrer en contact avec une autre électrode de ce détecteur sous l'effet d'une force électrostatique résultant de l'application d'une tension électrique entre ces deux électrodes tout en perturbant moins que précédemment le champ électrique ainsi établi entre ces deux électrodes.

De façon précise, la présente invention a pour objet un détecteur de particules à électrodes multiples, dans lequel une électrode flexible et une autre électrode sont destinées à être portées à des potentiels électriques différents et sont maintenues espacées l'une de l'autre au moyen d'espaceurs électriquement isolants, placés entre ces deux électrodes, ce détecteur étant caractérisé en ce que les espaceurs sont des éléments ponctuels, répartis dans l'espace compris entre les deux électrodes.

L'utilisation, en tant qu'espaceurs, d'éléments ponctuels, au lieu d'éléments linéaires tels que des fibres, permet de réduire de façon importante les perturbations du champ électrique que l'on établit entre les deux électrodes.

Le détecteur peut comprendre en outre une bordure électriquement isolante qui entoure l'ensemble des éléments ponctuels.

Les éléments ponctuels et/ou la bordure peuvent être fixés à ladite autre électrode, l'électrode flexible reposant sur les éléments ponctuels et étant éventuellement fixée à la bordure.

Selon un mode de réalisation particulier du détecteur objet de l'invention, les deux électrodes sont maintenues parallèles aux moyens des éléments ponctuels, ceux-ci ayant alors la même hauteur (égale à la distance souhaitée entre les deux électrodes). Dans ce cas, la bordure, si elle est utilisée, a la même hauteur que les éléments ponctuels.

La présente invention s'applique tout particulièrement aux détecteurs du genre de ceux qui sont décrits dans les documents (1), (2) et (3) mentionnés plus haut :

le détecteur objet de l'invention peut comprendre en outre une première électrode espacée des deux électrodes, l'électrode flexible délimitant (a) avec ladite autre électrode un espace d'amplification où ces deux électrodes constituent respectivement une cathode et une anode et (b) avec la première électrode un espace de conversion des particules en électrons d'ionisation et de dérive de ces électrons vers l'espace d'amplification, la cathode étant percée de trous, l'anode comprenant un ensemble d'anodes élémentaires électriquement isolées les unes des autres, la première électrode étant destinée à être portée à un premier potentiel, la cathode à un deuxième potentiel supérieur au premier potentiel et les anodes élémentaires à un troisième potentiel supérieur au deuxième potentiel, pour créer des champs électriques respectivement dans les espaces de conversion et d'amplification.

Selon un mode de réalisation particulier, la première électrode, l'anode et la cathode sont parallèles, la distance D entre la cathode et l'anode étant inférieure à 500 µm, le rapport R de l'intensité du champ électrique créé dans l'espace d'amplification à l'intensité du champ électrique créé dans l'espace de conversion étant supérieur à 10, la hauteur des éléments ponctuels étant égale à D et les dimensions de ces éléments ponctuels, comptées parallèlement à l'anode, étant sensiblement égales à D.

Dans le cas du détecteur à première électrode, anode et cathode les éléments ponctuels et/ou la bordure sont de préférence fixés à l'anode et la cathode repose sur les éléments ponctuels, et est éventuellement fixée à la bordure.

Selon un autre mode de réalisation particulier du détecteur, la distance séparant l'électrode flexible et ladite autre électrode n'est pas constante, ces deux électrodes étant espacées de façon contrôlée à l'aide d'espaceurs de hauteurs adaptées à l'intervalle souhaité entre ces deux électrodes.

Selon un premier mode de réalisation particulier de l'invention, les éléments ponctuels forment des cylindres (au sens large, les cylindres de révolution n'étant qu'un cas particulier), chaque cylindre ayant des dimensions qui, comptées parallèlement auxdites deux électrodes, sont sensiblement égales ou inférieures à la hauteur de ce cylindre.

Selon un deuxième mode de réalisation particulier, les éléments ponctuels forment des sphères.

La présente invention concerne également un procédé de fabrication du détecteur objet de l'invention, caractérisé en ce qu'on forme sur ladite autre électrode une couche de photorésist (résine photosensible) dont l'épaisseur est adaptée à l'espace choisi entre les deux électrodes, en ce qu'on forme ces éléments ponctuels par insolation de cette couche, à travers un masque définissant les éléments ponctuels, puis développement de la couche, et en ce qu'on place ensuite l'électrode flexible sur les éléments ponctuels en photorésist ainsi formés.

Dans ce cas, pour fabriquer le détecteur auquel l'invention s'applique tout particulièrement et qui comprend une anode et une cathode percée de trous, la couche de photorésist est formée sur l'anode du détecteur, de manière à former sur celle-ci les éléments ponctuels en photorésist, et la cathode est ensuite placée sur ces éléments ponctuels en photorésist.

De préférence, le masque définit en outre ladite bordure, de manière à former aussi une bordure en photorésist sur l'anode par insolation puis développement de la couche de photorésist et on place ensuite la cathode sur les éléments ponctuels en photorésist.

On peut fixer la cathode à la bordure en photorésist par exemple par collage.

Au lieu de cela, on peut avantageusement fixer la cathode à un substrat électriquement isolant portant les anodes élémentaires, en utilisant la bordure comme espaceur.

Lorsqu'on veut des espaceurs de même hauteur, on forme une couche de photorésist dont l'épaisseur est égale à cette hauteur.

### BRÈVE DESCRIPTION DES DESSINS

La présente invention sera mieux comprise à la lecture de la description d'exemples de réalisation donnés ci-après, à titre purement indicatif et nullement limitatif, en faisant référence aux dessins annexés sur lesquels :
- la figure 1, déjà décrite, est une vue en perspective schématique et partielle d'un détecteur connu,
- la figure 2, déjà décrite, montre schématiquement des espaceurs utilisés dans ce détecteur et constitués par des fibres isolantes,
- la figure 3 est une vue en perspective schématique et partielle d'un mode de réalisation particulier du détecteur objet de l'invention, utilisant des espaceurs constitués par des colonnettes isolantes,
- la figure 4 montre schématiquement une bordure qui est utilisée dans le détecteur de la figure 3 et qui entoure les colonnettes,
- les figures 5 et 6 illustrent schématiquement d'autres modes de réalisation particuliers de l'invention, et
- les figures 7 et 8 illustrent schématiquement un autre détecteur conforme à l'invention.

### EXPOSÉ DÉTAILLÉ DE MODES DE RÉALISATION PARTICULIERS

On considère l'exemple du détecteur des figures 1 et 2 que l'on améliore conformément à la présente invention en y remplaçant les fibres isolantes 29 par des espaceurs constitués par des colonnettes isolantes 30 (figure 3) dont la hauteur est égale à la distance D entre l'anode et la micro-grille (100 µm) et dont la diamètre, voisin de D, vaut environ 110 µm.

De préférence, ces colonnettes sont régulièrement réparties dans l'espace compris entre l'anode et la micro-grille et l'on note δ le pas des colonnettes.

Si l'on suppose à nouveau que le voisinage de chaque colonnette 30 est perturbé sur une distance D, la zone perturbée représente (π/4). (3D/δ)² de la surface du détecteur.

Dans ce cas, le rapport D/δ intervient au carré et, en gardant un pas δ entre colonnettes de 2 mm, seulement 1,7% de surface du détecteur est perturbée.

L'utilisation des colonnettes au lieu des fibres conduit donc à une réduction considérable de la surface perturbée.

Les colonnettes 30 pourraient être formées sur le substrat isolant 16 mais, dans l'exemple représenté, elles sont formées sur les micro-pistes conductrices 14.

Pour fabriquer le détecteur conforme à l'invention qui est représenté de façon schématique et partielle sur la figure 3, on commence par former la micro-grille et le substrat (par exemple en résine époxy) portant les micro-pistes 14 qui sont obtenues par une technique traditionnelle de photogravure.

Les colonnettes 30 sont ensuite formées également par une technique de photogravure.

Pour ce faire, on dépose une couche (non représentée) de photorésist ou résine photosensible sur la surface du substrat portant les micro-pistes conductrices, par lamage à chaud (par exemple à 120°C).

L'épaisseur de cette couche est égale à la distance D souhaitée et peut aller de 50 µm à 100 µm (elle vaut 100 µm dans l'exemple considéré).

On insole ensuite cette couche par un rayonnement ultraviolet à travers un film contenant le masque des colonnettes.

Ce masque est préalablement aligné sur la surface portant les micro-pistes conductrices à l'aide de repères gravés en même temps que ces micro-pistes conductrices.

On développe ensuite la couche et l'on recuit les colonnettes de photorésist obtenues, par exemple à une température de 150°C et pendant 24 heures.

On achève ensuite le détecteur (notamment par la mise en place de la micro-grille 6 et de l'électrode 4).

De préférence, on forme aussi, sur la face du substrat 16 portant les micro-pistes conductrices 14, une bordure 32 en photorésist (figure 4) qui entoure l'ensemble des colonnettes 30 et a la même hauteur D que celles-ci.

Pour ce faire, on utilise pour l'insolation un film contenant le masque des colonnettes et de cette bordure et l'on obtient donc, après insolation, développement puis recuit, les colonnettes et la bordure en photorésist.

Lors du montage du détecteur, la micro-grille 6 est placée sur les colonnettes 30 puis tendue et fixée à sa périphérie sur la bordure 32, de préférence par collage par exemple au moyen d'une résine époxy.

On s'affranchit alors du cadre de maintien qui était nécessaire dans l'art antérieur comme on l'a vu plus haut.

Les conducteurs 34 que l'on aperçoit sur la figure 4 sont simplement des prolongements des micro-pistes conductrices et permettent la connexion de celles-ci à des amplificateurs rapides que l'on utilise lors du fonctionnement du détecteur comme on l'a vu plus haut.

Un tel détecteur conforme à l'invention ne montre pas de perturbations comparables à celles que l'on observait avec les détecteurs utilisant des fibres en tant qu'espaceurs.

Sa résolution énergétique est uniformément satisfaisante et son efficacité, mesurée sur un faisceau de particules au minimum d'ionisation, est très proche de 100%.

Les avantages d'un tel détecteur sont très importants.

La surface couverte par les colonnettes est bien moindre que dans l'art antérieur puisqu'on est passé d'une configuration linéaire à une configuration ponctuelle.

En outre, le cadre de maintien ayant été supprimé, les défauts de planéité du substrat 16 (une courbure par exemple) sont tolérables.

On a effectivement vérifié que l'uniformité du détecteur était remarquable, y compris dans les coins de sa partie active.

Par ailleurs, on n'a observé aucune dégradation de résolution puisque la surface perturbée est désormais négligeable (inférieure à 1%).

La quantité de matière introduite dans le détecteur est également plus faible que dans l'art antérieur et l'espace de conversion peut être réduit si nécessaire.

En ce qui concerne le procédé de fabrication, les avantages sont manifestes.

En deux étapes successives, permettant de traiter aussi bien de petites surfaces que de grandes surfaces, un même industriel spécialisé en photogravure peut réaliser l'essentiel du détecteur.

Une grande gamme d'épaisseurs de film de photorésist est commercialement disponible et toutes sortes de motifs sont possibles au moment de la photogravure.

Les espaceurs peuvent être de forme cylindrique de révolution ou parallélépipédique par exemple.

Un détecteur formé avec le procédé utilisant une couche de photorésist autorise encore un changement de micro-grille à condition d'utiliser une colle facile à dissoudre sans détériorer le photorésist.

Il est à noter que ce procédé permet d'obtenir bien plus rapidement que précédemment des espaceurs sur l'anode du détecteur.

Dans une variante de réalisation, la micro-grille 6 n'est plus fixée à la bordure 32 : elle est fixée au substrat 16 en utilisant la bordure comme espaceur.

Il est alors plus facile de démonter la micro-grille pour la remplacer par une autre.

De plus, la micro-grille peut alors être aisément connectée à une électrode de polarisation : on peut prévoir sur le substrat une électrode photogravée et utiliser une colle conductrice pour fixer la micro-grille au substrat et, en particulier, à cette électrode.

La fixation de la micro-grille au substrat présente un autre avantage : lorsqu'on veut placer deux détecteurs côte à côte sur un même substrat isolant, la fixation des deux micro-grilles correspondantes sur ce substrat permet de réduire la « zone morte » entre ces deux micro-grilles.

Tout ceci est schématiquement illustré par les figures 5 et 6 (à des échelles différentes).

Dans l'exemple représenté en coupe transversale sur la figure 5 et en vue de dessus sur la figure 6, deux détecteurs 36 et 38 sont formés sur le même substrat 16.

On voit les bordures 32 et 32a ainsi que les micro-grilles 6 et 6a correspondant respectivement à ces détecteurs.

On voit également les prolongements 34 et 34a des micro-pistes ainsi que l'espace 40 compris entre les bordures 32 et 32a.

Les micro-grilles 6 et 6a reposent sur les colonnettes 30 et 30a et les bordures 32 et 32a correspondantes et sont fixées, par collage, au substrat 16, dans l'espace 40.

On peut prévoir dans cet espace 40 une piste conductrice 42 et connecter les micro-grilles à celle-ci par des points de colle conductrice ou de soudure 44.

Au lieu d'utiliser des anodes élémentaires formant des micro-pistes parallèles 14, on peut utiliser, comme cela est mentionné dans le document (1), des anodes élémentaires formant un réseau bidimensionnel en damier sur le substrat isolant 16 ou toute autre configuration.

Les colonnettes peuvent alors être formées sur ces éléments en damier.

De plus, on peut utiliser des sphères isolantes, de diamètre D, par exemple en quartz, à la place de ces colonnettes.

L'invention s'applique à tout détecteur de particules dans lequel deux électrodes doivent être maintenues parallèles l'une à l'autre.

Il convient de remarquer que le procédé mentionné plus haut, qui utilise une couche de photorésist, permet de concevoir des détecteurs dont les électrodes ne sont pas planes mais par exemple cylindriques ou sphériques.

De tels détecteurs étaient bien plus difficiles à réaliser en utilisant des espaceurs constitués par des fibres.

De plus, dans l'exemple donné plus haut, l'épaisseur de la micro-grille est de l'ordre de 3 µm à 4 µm mais dans d'autres détecteurs elle pourrait aller jusqu'à 100 µm.

De toute façon l'invention s'applique à toute électrode susceptible de se déformer (peu importe son épaisseur), pour l'empêcher de former un court-circuit avec une autre électrode adjacente par attraction électro-statique avec cette dernière lorsqu'une tension électrique est appliquée entre ces deux électrodes.

Les électrodes ne sont d'ailleurs pas nécessairement parallèles. A titre d'exemple, dans certaines applications, il peut être utile de faire varier de façon continue la distance entre la micro-grille et l'anode d'un détecteur du genre MICROMEGAS (documents (1) à (3)). Par exemple on voit de façon schématique et partielle, en coupe transversale sur la figure 7 et en vue de dessus sur la figure 8, un tel détecteur où la micro-grille 6 est posée sur des espaceurs ponctuels 30 isolants dont la hauteur va en croissant par exemple de 50 µm à 150 µm suivant un axe x parallèle aux micro-pistes 14 formées sur le substrat 16 lorsque l'abscisse x varie de 0 à L=15 cm. Alors si des rayons X sont absorbés dans l'espace de conversion C ils donnent lieu à une amplification variable le long de l'axe x et l'on dispose ainsi d'un détecteur bidimensionnel pour les rayons X si l'on détermine la hauteur des impulsions recueillies par les micro-pistes et l'adresse de ces micro-pistes.

Il convient de noter que des espaceurs ponctuels de hauteurs variables sont réalisables par exemple au moyen de billes isolantes de diamètres variables ou au moyen de photorésist et d'une photolithographie, et permettent, grâce à la flexibilité de la microgrille, d'obtenir tout espace souhaité entre cette microgrille et l'anode.

## Revendications

1. Détecteur de particules à électrodes multiples, dans lequel une électrode flexible (6) et une autre électrode (8) sont destinées à être portées à des potentiels électriques différents et sont maintenues espacées l'une de l'autre au moyen d'espaceurs électriquement isolants, placés entre ces deux électrodes, ce détecteur étant **caractérisé en ce que** les espaceurs sont des éléments ponctuels (30) répartis dans l'espace compris entre les deux électrodes.

2. Détecteur selon la revendication 1, comprenant en outre une bordure électriquement isolante (32) qui entoure l'ensemble des éléments ponctuels (30).

3. Détecteur selon l'une au moins des revendications 1 et 2, dans lequel les éléments ponctuels et/ou la bordure sont fixés à ladite autre électrode (8), l'électrode flexible (6) reposant sur les éléments ponctuels et étant éventuellement fixée à la bordure.

4. Détecteur selon la revendication 1, dans lequel les deux électrodes sont maintenues parallèles au moyen des éléments ponctuels, ceux-ci ayant la même hauteur (D).

5. Détecteur selon les revendications 2 et 4, dans lequel la bordure a la même hauteur que les éléments ponctuels.

6. Détecteur selon la revendication 1, comprenant en outre une première électrode (4) espacée des deux électrodes, l'électrode flexible délimitant (a) avec ladite autre électrode un espace d'amplification où ces deux électrodes constituent respectivement une cathode et une anode et (b) avec la première électrode un espace de conversion des particules en électrons d'ionisation et de dérive de ces électrons vers l'espace d'amplification, la cathode étant percée de trous (18), l'anode comprenant un ensemble d'anodes élémentaires (14) électriquement isolées les unes des autres, la première électrode étant destinée à être portée à un premier potentiel, la cathode à un deuxième potentiel supérieur au premier potentiel et les anodes élémentaires à un troisième potentiel supérieur au deuxième potentiel, pour créer des champs électriques respectivement dans les espaces de conversion et d'amplification.

7. Détecteur selon les revendications 4 et 6, dans lequel la première électrode est parallèle aux deux électrodes, la distance D entre la cathode et l'anode étant inférieure à 500 µm, le rapport R de l'intensité du champ électrique créé dans l'espace d'amplification à l'intensité du champ électrique créé dans l'espace de conversion étant supérieur à 10, la hauteur des éléments ponctuels étant égale à D et les dimensions de ces éléments ponctuels, comptées parallèlement à l'anode, étant sensiblement égales à D.

8. Détecteur selon la revendication 6, comprenant en outre une bordure électriquement isolante (32) qui entoure l'ensemble des éléments ponctuels (30).

9. Détecteur selon les revendications 7 et 8, dans lequel la bordure a la même hauteur que les éléments ponctuels.

10. Détecteur selon l'une au moins des revendications 6 et 8, dans lequel les éléments ponctuels (30) et/ou la bordure sont fixés à l'anode (8) et la cathode (6) repose sur les éléments ponctuels et est éventuellement fixée à la bordure.

11. Détecteur selon l'une quelconque des revendications 1 et 6, dans lequel la distance séparant l'électrode flexible et ladite autre électrode n'est pas constante, ces deux électrodes étant espacées de façon contrôlée à l'aide d'espaceurs de hauteurs adaptées à l'intervalle souhaité entre ces deux électrodes.

12. Détecteur selon l'une quelconque des revendications 1 à 11, dans lequel les éléments ponctuels forment des cylindres (30), chaque cylindre ayant des dimensions qui, comptées parallèlement à ladite autre électrode, sont sensiblement égales ou inférieures à la hauteur de ce cylindre.

13. Détecteur selon l'une quelconque des revendications 1 à 11, dans lequel les éléments ponctuels forment des sphères.

14. Procédé de fabrication du détecteur selon la revendication 1, **caractérisé en ce qu'**on forme sur ladite autre électrode (8) une couche de photorésist dont l'épaisseur est adaptée à l'espace choisi entre les deux électrodes, **en ce qu'**on forme les éléments ponctuels (30) par insolation de cette couche, à travers un masque définissant ces éléments ponctuels, puis développement de la couche, et **en ce qu'**on place ensuite l'électrode flexible (6) sur les éléments ponctuels en photorésist ainsi formés.

15. Procédé selon la revendication 14, pour la fabrication du détecteur selon la revendication 4, dans lequel l'épaisseur de la couche de photorésist est égale à ladite hauteur (D).

16. Procédé selon la revendication 14, pour la fabrication du détecteur selon la revendication 6, dans lequel la couche de photorésist est formée sur l'anode (8) du détecteur, de manière à former sur celle-ci les éléments ponctuels (30) en photorésist, et la cathode (6) est ensuite placée sur ces éléments ponctuels en photorésist.

17. Procédé selon la revendication 16, pour la fabrication du détecteur selon la revendication 8, dans lequel le masque définit en outre ladite bordure (32), de manière à former aussi une bordure en photorésist sur l'anode (8) par insolation puis développement de la couche de photorésist et on place ensuite la cathode (6) sur les éléments ponctuels en photorésist.

18. Procédé selon la revendication 17, dans lequel on fixe la cathode (6) à la bordure (32) en photorésist.

19. Procédé selon la revendication 17, dans lequel on fixe la cathode à un substrat électriquement isolant portant les anodes élémentaires en utilisant la bordure comme espaceur.

## Patentansprüche

1. Teilchendetektor mit mehreren Elektroden, in dem eine flexible Elektrode (6) und eine weitere Elektrode (8) dazu vorgesehen sind, auf verschiedene elektrische Potentiale gebracht zu werden und mittels elektrisch isolierenden Abstandhaltern, die zwischen diesen beiden Elektroden angeordnet sind, im Abstand zueinander gehalten werden, wobei der Detektor **dadurch gekennzeichnet ist, daß** die Abstandhalter punktuelle Elemente (30) sind, die in dem Raum zwischen den beiden Elektroden verteilt sind.

2. Detektor nach Anspruch 1, außerdem mit einer elektrisch isolierenden Umfassung (32), welche die Anordnung der punktuellen Elemente (30) umgibt.

3. Detektor nach Anspruch 1 und/oder 2, wobei die punktuellen Elemente und/oder die Umfassung an der anderen Elektrode (8) befestigt sind und die flexible Elektrode (6) auf den punktuellen Elementen ruht und eventuell an der Umfassung befestigt ist.

4. Detektor nach Anspruch 1, wobei die beiden Elektroden mittels der punktuellen Elemente, welche die gleiche Höhe (D) aufweisen, parallel gehalten werden.

5. Detektor nach Anspruch 2 und 4, wobei die Umfassung die gleiche Höhe aufweist wie die punktuellen Elemente.

6. Detektor nach Anspruch 1, des weiteren mit einer von beiden Elektroden beabstandeten ersten Elektrode (4), wobei die flexible Elektrode (a) mit der anderen Elektrode einen Verstärkungsraum, in dem diese beiden Elektroden jeweils eine Kathode und eine Anode bilden, und (b) mit der ersten Elektrode einen Raum zur Umwandlung der Teilchen in Ionisierungselektronen und zur Ableitung dieser Elektronen zum Verstärkungsraum hin umgrenzt, wobei die Kathode von Löchern (18) durchsetzt ist, die Anode eine Anordnung elementarer Anoden (14) umfaßt, welche elektrisch voneinander isoliert sind, die erste Elektrode vorgesehen ist, auf ein erstes Potential gebracht zu werden, die Kathode auf ein zweites Potential, das höher ist als das erste Potential und die elementaren Anoden auf ein drittes Potential, das höher ist als das zweite Potential, um in dem Umwandlungs- und dem Verstärkungsraum jeweils elektrische Felder zu erzeugen.

7. Detektor nach Anspruch 4 und 6, wobei die erste Elektrode parallel zu beiden Elektroden ist, der Abstand D zwischen der Kathode und der Anode unter 500 µm beträgt, das Verhältnis R der Intensität des in dem Verstärkungsraum erzeugten elektrischen Feldes zur Intensität des im Umwandlungsraum erzeugten elektrischen Feldes über 10 liegt, die Höhe der punktuellen Elemente gleich D ist, und die Abmessungen dieser punktuellen Elemente, parallel zur Anode gerechnet, im wesentlichen gleich D sind.

8. Detektor nach Anspruch 6, des weiteren mit einer elektrisch isolierenden Umfassung (32), welche die Gesamtheit der punktuellen Elemente (30) umgibt.

9. Detektor nach Anspruch 7 und 8, wobei die Umfassung die gleiche Höhe wie die punktuellen Elemente aufweist.

10. Detektor nach Anspruch 6 und/oder 8, wobei die punktuellen Elemente (30) und/oder die Umfassung an der Anode (8) befestigt sind, und die Kathode (6) auf den punktuellen Elementen ruht und eventuell an der Umfassung befestigt ist.

11. Detektor nach einem der Ansprüche 1 oder 6, wobei der die flexible Elektrode und die andere Elektrode trennende Abstand nicht konstant ist und die beiden Elektroden auf gesteuerte Art und Weise mittels Höhen-Abstandhaltern, die dem zwischen diesen beiden Elektroden gewünschten Intervall angepaßt sind, beabstandet sind.

12. Detektor nach einem der Ansprüche 1 bis 11, wobei die punktuellen Elemente als Zylinder (30) geformt sind, und jeder Zylinder Abmessungen aufweist, die, parallel zur anderen Elektrode gerechnet, im wesentlichen gleich der Höhe dieser Zylinder oder kleiner sind.

13. Detektor nach einem der Ansprüche 1 bis 11, wobei die punktuellen Elemente als Kugeln geformt sind.

14. Verfahren zur Herstellung des Detektors gemäß Anspruch 1, **dadurch gekennzeichnet, daß** auf der anderen Elektrode (8) eine Photoresist-Schicht gebildet wird, deren Dicke dem zwischen den beiden Elektroden gewählten Zwischenraum angepaßt ist, daß die punktuellen Elemente (30) durch Bestrahlung dieser Schicht durch eine diese punktuellen Elemente festlegende Maske hindurch und durch anschließende Entwicklung der Schicht gebildet werden, und daß anschließend die flexible Elektrode (6) auf den auf diese Weise durch Photoresist gebildeten punktuellen Elementen angeordnet wird.

15. Verfahren nach Anspruch 14 für die Herstellung des Detektors gemäß Anspruch 4, wobei die Dicke der Photoresist-Schicht gleich der Höhe (D) ist.

16. Verfahren nach Anspruch 14 für die Herstellung des Detektors gemäß Anspruch 6, wobei die Photoresist-Schicht auf der Anode (8) des Detektors derart ausgebildet wird, daß sie auf dieser die punktuellen Elemente (30) durch Photoresist bildet, und die Kathode (6) anschließend auf diesen punktuellen Photoresist-Elementen angeordnet wird.

17. Verfahren nach Anspruch 16 für die Herstellung des Detektors gemäß Anspruch 8, wobei die Maske außerdem die Umfassung (32) derart festlegt, daß auch eine Photoresist-Umfassung auf der Anode (8) durch Bestrahlen und anschließendes Entwickeln der Photoresist-Schicht gebildet wird, und anschließend die Kathode (6) auf die punktuellen Photoresist-Elemente aufgebracht wird.

18. Verfahren nach Anspruch 17, wobei die Kathode (6) an der Photoresist-Umfassung (32) befestigt wird.

19. Verfahren nach Anspruch 17, wobei die Kathode auf einem die elementaren Anoden tragenden, elektrisch isolierenden Substrat befestigt wird, indem die Umfassung als Abstandhalter verwendet wird.

## Claims

1. A multiple electrode particle detector in which a flexible electrode (6) and another electrode (8) are intended to be set to different electrical potentials and are held spaced from each other by means of electrically insulating spacers which are disposed between said two electrodes, the detector being **characterised in that** the spacers are punctiform elements (30) distributed in the space between the two electrodes.

2. A detector according to claim 1 further comprising an electrically insulating border (32) which surrounds the assembly of punctiform elements (30).

3. A detector according to one at least of claims 1 and 2 wherein the punctiform elements and/or the border are fixed to said other electrode (8), the flexible electrode (6) resting on the punctiform elements and possibly being fixed to the border.

4. A detector according to claim 1 wherein the two electrodes are held parallel by means of the punctiform elements, the punctiform elements being of the same height (D).

5. A detector according to claims 2 and 4 wherein the border is of the same height as the punctiform elements.

6. A detector according to claim 1 and further comprising a first electrode (4) spaced from the two electrodes, the flexible electrode delimiting (a) with said other electrode an amplification space in which said two electrodes respectively constitute a cathode and an anode and (b) with the first electrode a space for conversion of the particles into ionisation electrons and for drift of said electrons towards the amplification space, the cathode being pierced with holes (18), the anode comprising an assembly of elementary anodes (14) electrically insulated from each other, the first electrode being intended to be set to a first potential, the cathode to a second potential higher than the first potential and the elementary anodes to a third potential higher than the second potential, to create electrical fields respectively in the conversion and amplification spaces.

7. A detector according to claims 4 and 6 wherein the first electrode is parallel to the two electrodes, the distance D between the cathode and the anode being less than 500 µm, the ratio R of the strength of the electrical field created in the amplification space to the strength of the electrical field created in the conversion space being higher than 10, the height of the punctiform elements being equal to D and the dimensions of said punctiform elements measured parallel to the anode being substantially equal to D.

8. A detector according to claim 6 further comprising an electrically insulating border (32) which surrounds the assembly of punctiform elements (30).

9. A detector according to claims 7 and 8 wherein the border is of the same height as the punctiform elements.

10. A detector according to one at least of claims 6 and 8 wherein the punctiform elements (30) and/or the border are fixed to the anode (8) and the cathode (6) rests on the punctiform elements and is possibly fixed to the border.

11. A detector according to either one of claims 1 and 6 wherein the distance separating the flexible electrode and said other electrode is not constant, said two electrodes being spaced controlledly by means of spacers of heights suited to the desired gap between the two electrodes.

12. A detector according to any one of claims 1 to 11 wherein the punctiform elements form cylinders (30), each cylinder being of dimensions which, measured parallel to said other electrode, are substantially equal to or less than the height of said cylinder.

13. A detector according to any one of claims 1 to 11 wherein the punctiform elements form spheres.

14. A process for producing the detector according to claim 1 **characterised by** forming on said other electrode (8) a photoresist layer whose thickness is adapted to the space selected between the two electrodes, by forming the punctiform elements (30) by exposure of said layer through a mask defining said punctiform elements and then development of the layer, and by then placing the flexible electrode (6) on the punctiform elements of photoresist which are thus formed.

15. A process according to claim 14 for producing the detector according to claim 4 wherein the thickness of the photoresist layer is equal to said height (D).

16. A process according to claim 14 for producing the detector according to claim 6 wherein the photoresist layer is formed on the anode (8) of the detector in such a way as to form thereon the punctiform elements (30) of photoresist and the cathode (6) is then placed on said punctiform elements of photoresist.

17. A process according to claim 16 for producing the detector according to claim 8 wherein the mask further defines said border (32) in such a way as also to form a border of photoresist on the anode (8) by exposure and then development of the photoresist layer and the cathode (6) is then placed on the punctiform elements of photoresist.

18. A process according to claim 17 wherein the cathode (6) is fixed to the border (32) of photoresist.

19. A process according to claim 17 wherein the cathode is fixed to an electrically insulating substrate carrying the elementary anodes using the border as a spacer.
